# EUROPÄISCHE PATENTANMELDUNG

(11) **EP 1 930 536 A1**
(43) Veröffentlichungstag der Anmeldung: **11.06.2008**
(21) Anmeldenummer: 06125732.5
(22) Anmeldetag: 08.12.2006
(51) Int. Cl.: E06B 3/62

(54) **Wärmedämmleiste zum Einsetzen in einen Glasfalz an einem Rahmenprofil**

(71) Anmelder: Alcoa Aluminium Deutschland, Inc., 58642 Iserlohn (DE)
(72) Erfinder: Vollmer, Dirk Alcoa Aluminium Deutschland, Inc., 58511 Lüdenscheid (DE); Rickenbrock, Klaus, 58769 Nachrodt-Wiblingwerde (DE)
(74) Vertreter: Rupprecht, Kay

(57) **Zusammenfassung**

Die vorliegende Erfindung betrifft eine Wärmedämmleiste (13) zum Einsetzen in einen Glasfalz (102) an einem Rahmenprofil (110, 120) eines Fensters, einer Tür oder einer Fassade (100), wobei der Glasfalz (102) zwischen einer an einem Spaltraum (102') angrenzenden Seitenfläche (104) eines in das Rahmenprofil (110, 120) eingesetzten Flächenelements (101) und einem von der Seitenfläche (104) des Flächenelements (101) gegenüberliegend beabstandeten Anlegesteg (125) des Rahmenprofils (110, 120) gebildet ist. Um die Montage der Wärmedämmleiste (13) zu vereinfachen, ist erfindungsgemäß vorgesehen, dass die Wärmedämmleiste (13) in den Spaltraum (102') einschiebbar ist, wobei die Wärmedämmleiste (13) einen Grundkörper (20) mit einer Vielzahl von ersten und zweiten jeweils vom Grundkörper (20) abstehenden Haltestegen (22, 24) aufweist. Die Haltestege (22, 24) bilden im eingesetzten Zustand der Wärmedämmleiste (13) eine kraftschlüssige Verbindung mit der Seitenfläche (104) des Flächenelements (101) bzw. mit dem Anlegesteg (125) des Rahmenprofils (110, 120) und halten somit die Wärmedämmleiste (13) sicher im Spaltraum (102').

## Beschreibung

Die vorliegende Erfindung betrifft eine Wärmedämmleiste zum Einsetzen in einen Glasfalz an einem Rahmenprofil eines Fensters, einer Tür oder einer Fassade, wobei der Glasfalz zwischen einer an einen Spaltraum angrenzenden Seitenfläche eines in das Rahmenprofil eingesetzten Flächenelements, insbesondere einer Isolierglasscheibe, und einem von der Seitenfläche des Flächenelements gegenüberliegend beabstandeten Anlegesteg des Rahmenprofils gebildet ist.

Eine derartige Wärmedämmleiste ist aus dem Stand der Technik wohlbekannt. Beispielsweise ist in Fig. 1 in einer perspektivischen Schnittansicht ein aus dem Stand der Technik bekannter Fensterrahmen 100 gezeigt, der sich im wesentlichen aus einem Blendrahmensystem 110 und einem Flügelrahmensystem 120 zusammensetzt. Dabei ist vorgesehen, dass eine Isolierglasscheibe 101 im Flügelrahmenprofil 120 eingesetzt und zwischen der entsprechenden Außenschale 121 und Innenschale 122 gehalten wird.

Das in Fig. 1 gezeigte Fensterrahmenprofil 100 weist als Blendrahmensystem 110 und Flügelrahmensystem 120 jeweils wärmegedämmte Aluminium-Verbundprofile 110 auf, die jeweils aus einer Außenschale 111 bzw. 121 und einer Innenschale 112 bzw. 122 vorzugsweise aus Leichtmetall bestehen, wobei zur Herabsetzung der Wärmeleitfähigkeit die entsprechenden Außenschalen 111 bzw. 121 und Innenschalen 112 bzw. 122 über vorzugsweise aus Kunststoff gefertigte Isolierstege 115 bzw. 125 kraftschlüssig miteinander verbunden sind. Hierzu greifen die Isolierstege 125 üblicherweise in entsprechende an den Außenschalen 111 bzw. 121 und Innenschalen 112 bzw. 122 vorgesehene Nuten ein.

Der zur Scheibe 101 weisende Bereich zwischen der Außenschale 121, der Innenschale 122 und dem Isolierprofil 123 des Flügelrahmenprofils 120 wird üblicherweise als "Glasfalz" bezeichnet, der ganz die Scheibe 101 umläuft. In den in Fig. 1 mit der Bezugsziffer "102" bezeichneten Glasfalz greifen die Ränder der Glasscheibe 101, welche durch an der Außen- und Innenschale 121 und 122 des Flügelrahmen-Verbundprofils 120 anliegende Dichtungen 103 und/oder in Fig. 1 nicht explizit gezeigte Glasfalzleisten in abgedichteter Weise am Flügelrahmenprofil 120 gehalten sind.

Bei dem in Fig. 1 gezeigten Rahmenprofil ist in den Glasfalz 102 eine Wärmedämmleiste 130 eingesetzt, die annähernd den gesamten Glasfalz 102 ausfüllt. Die Wärmedämmleiste 130 liegt dabei an dem oberen Isoliersteg 125 des Flügelrahmenprofils 120 einerseits und an der dem Flügelrahmenprofil 120 zugewandten Seitenfläche 104 der Isolierglasscheibe 101 andererseits an, um somit im Glasfalz 102 eine Wärmedämmung zu bewirken. Der Isoliersteg 125, an welchem die in den Glasfalz 102 eingesetzte Wärmedämmleiste 130 anliegt, wird in dieser Spezifikation auch als "Anlegesteg des Rahmenprofils" bezeichnet.

Das in Fig. 1 gezeigte nahezu vollständige Ausfüllen des Glasfalzes 102 mit der Wärmedämmleiste 130 allerdings ist im Hinblick auf eine gegebenenfalls durchzuführende Belüftung und Entwässerung des Glasfalzes 102 problematisch, da kein hierfür nötiger Freiraum mehr im Glasfalz 102 gegeben ist.

Darüber hinaus ist es ebenfalls nachteilig, dass die bei der in Fig. 1 dargestellten Anordnung zum Einsatz kommende Wärmedämmleiste 130 nur für eine bestimmte, insbesondere vorab festgelegte Isolierglasscheibenstärke ausgelegt ist, denn bei Glasscheiben anderer Stärke, die mit geeigneten Dichtungen, d.h. mit Dichtungen entsprechend angepasster Dichtungshöhe, am Flügelrahmen 120 gehalten werden, ist diese Wärmedämmleiste nicht verwendbar. Dies macht den Einsatz unterschiedlicher Wärmedämmleisten erforderlich, insbesondere wenn verschieden starke bzw. dicke Isolierglasscheiben eingesetzt werden.

Darüber hinaus ist die in Fig. 1 gezeigte Konstruktion im Hinblick auf den erforderlichen Montageaufwand von Nachteil, da die bekannte Wärmedämmleiste 130 nur vor der Installation des Glasscheibe 101 in den Glasfalz 102 eingesetzt werden kann, was unter Umständen bei der Montage der Glasscheibe 101 zu Problemen führt.

Ausgehend von der zuvor geschilderten Problemstellung liegt der vorliegenden Erfindung die Aufgabe zugrunde, eine Wärmedämmleiste der eingangs genannten Art derart weiterzuentwickeln, dass einerseits eine gute Wärmedämmung erzielt werden kann, und dass andererseits gleichzeitig die Montage der Wärmedämmleiste vereinfacht und Maßnahmen zum Belüften und Entwässern des Glasfalzes berücksichtigt werden.

Diese Aufgabe wird erfindungsgemäß mit einer Wärmedämmleiste der eingangs genannten Art dadurch gelöst, dass die Wärmedämmleiste in den zwischen der zum Rahmenprofil zeigenden Seitenfläche eines in das Rahmenprofil eingesetzten Flächenelements und einem von der Seitenfläche des Flächenelements gegenüberliegend beabstandeten Anlegesteg des Rahmenprofils gebildeten Spaltraum einschiebbar ist, wobei die Wärmedämmleiste einen im eingesetzten Zustand im wesentlichen parallel zur Seitenfläche des Flächenelements verlaufenden Grundkörper mit einer Vielzahl von ersten und zweiten jeweils vom Grundkörper abstehenden Haltestegen aufweist, und wobei im eingesetzten Zustand der Wärmedämmleiste die ersten Haltestege einerseits und die zweiten Haltestege andererseits derart mit der Seitenfläche des Flächenelements bzw. mit dem Anlegesteg des Rahmenprofils zusammenwirken, dass mit den jeweiligen Haltestegen eine kraftschlüssige Verbindung gebildet und so die Wärmedämmleiste im Spaltraum gehalten wird. Ferner weist die Wärmedämmleiste gemäß der Erfindung an einem Ende des Grundkörpers ein Anschlagelement auf, welches im eingesetzten Zustand der Wärmedämmleiste außerhalb des Spaltraumes liegt und an einer parallel zum Flächenelement verlaufenden Anschlagfläche oder an das Flächenelement selber anstößt und somit die Wärmedämmleiste im Spaltraum positioniert.

Die mit der erfindungsgemäßen Lösung erzielbaren Vorteile liegen auf der Hand. Dadurch nämlich, dass die erfindungsgemäße Wärmedämmleiste derart ausgeführt ist, dass sie in den Spaltraum eingeschoben werden kann, ist es möglich, dass die Wärmedämmleiste erst nach Montage des Flächenelements bzw. der Isolierglasscheibe im Rahmenprofil eingesetzt werden kann. Insbesondere vereinfacht dies die Montage des gesamten Fensterrahmens einschließlich der von dem Rahmenprofil des Fensterrahmens gehaltenen Fensterscheibe. Andererseits ist im Querschnitt die Wärmedämmleiste im wesentlichen in Gestalt einer Kammprofildichtung ausgeführt, wobei die Wärmedämmleiste einen Grundkörper aufweist, der im wesentlichen parallel zur Seitenfläche des Flächenelements bzw. der Isolierglasscheibe und im wesentlichen parallel zu dem von der Seitenfläche des Flächenelements gegenüberliegend beabstandeten Anlegesteg des Rahmenprofils verläuft, wenn die Wärmedämmleiste in den Spaltraum eingeschoben ist. Der Querschnitt des Grundkörper der Wärmedämmleiste ist dabei kleiner als der Querschnitt der Spaltraum ausgeführt. Durch diese Maßnahme wird zwischen dem Grundkörper der Wärmedämmleiste und der Seitenfläche des Flächenelements bzw. dem Anlegesteg des Rahmenprofils ein Zwischenraum gebildet, der zum Belüften und Entwässern des Glasfalzes dienlich ist.

Die Fixierung der Wärmedämmleiste im Spaltraum erfolgt erfindungsgemäß mit Hilfe der Vielzahl von ersten und zweiten jeweils vom Grundkörper der Wärmedämmleistung abstehenden Haltestege. Dabei ist vorgesehen, dass im eingesetzten Zustand der Wärmedämmleiste die ersten Haltestege derart mit der Seitenfläche des Flächenelements und die zweiten Haltestege derart mit dem Anlegesteg des Rahmenprofils zusammenwirken, dass mit den jeweiligen Haltestegen eine kraftschlüssige Verbindung gebildet und so die Wärmedämmleiste im Spaltraum gehalten wird.

Um andererseits zur erreichen, dass die Wärmedämmleiste im Spaltraum optimal positioniert ist, und um insbesondere ein (nachträgliches) Verrutschen der Wärmedämmleiste vor allem aus dem Spaltraum heraus zu vermeiden, weist die Wärmedämmleiste nach der erfindungsgemäßen Lösung ferner an einem Ende des Grundkörpers ein Anschlagelement auf, welches im eingesetzten Zustand der Wärmedämmleiste außerhalb des Spaltraumes liegt und an eine parallel zum Flächenelement verlaufende Anschlagfläche oder an das Flächenelement selber anstößt und somit die Wärmedämmleiste im Spaltraum positioniert. Hierbei handelt es sich um eine leicht zu realisierende aber dennoch effektive Lösung, die optimale Positionierung der Wärmedämmleiste im Spaltraum dauerhaft zu garantieren. Indem das Anschlagelement entsprechend dimensioniert wird, ist die Wärmdämmleiste auch für eine Vielzahl unterschiedlich ausgeführter Spalträume bzw. Glasfalze ausgelegt.

Dadurch, dass die Länge der jeweiligen Haltestege, die von dem Grundkörper der Wärmedämmleiste abstehen, entsprechend gewählt werden kann, eignet sich die erfindungsgemäße Wärmedämmleiste auch für den Einsatz bei unterschiedlichen Rahmenprofil-Arten, insbesondere wenn verschieden starke bzw. dicke Isolierglasscheiben eingesetzt werden.

Vorteilhafte Weiterentwicklungen der erfindungsgemäßen Lösung sind in den Unteransprüchen angegeben.

So ist im Hinblick auf die ersten und zweiten Haltestege besonders bevorzugt vorgesehen, dass diese unter einem spitzen Winkel vom Grundkörper der Wärmedämmleiste abstehen, wobei die jeweiligen Haltestege in Richtung des einen Endes des Grundkörpers geneigt sind, an welchem das Anschlagelement ausgebildet ist. Durch diese Ausführungsform kann ein sogenannter "Widerhakeneffekt" bewirkt werden, da sich einerseits die Wärmedämmleiste mit den in Richtung des Anschlagelements geneigten Haltestegen ohne größeren mechanischen Widerstand in den Glasfalz einschieben lässt, wobei allerdings andererseits aufgrund der Neigung der Haltestege ein Herausziehen der eingesetzten Wärmedämmleiste aus dem Glasfalz bis zu einer vorab festlegbaren Zugkraft wirkungsvoll verhindert wird. Da ferner am Ende des Grundkörpers das Anschlagelement ausgebildet ist, welches ein weiteres Einschieben der Wärmedämmleiste in den Glasfalz wirkungsvoll verhindert, ist bei dieser bevorzugten Ausführungsform nicht nur eine besonders sichere Positionierung, sondern auch eine besonders wirkungsvolle Fixierung der Wärmedämmleiste im Falzraum möglich.

In einer besonders bevorzugten Realisierung insbesondere der zuletzt genannten Ausführungsform, bei welcher die ersten und zweiten Haltestege unter einem spitzen Winkel vom Grundkörper der Wärmdämmleiste abstehen, ist vorgesehen, dass diese Haltestege insbesondere in einem Winkelbereich zwischen 10° bis 80°, vorzugsweise in einem Winkelbereich zwischen 30° bis 60°, und noch bevorzugter in einem Winkelbereich zwischen 40° und 50° abstehen. Allgemein ausgedrückt bedeutet dies, dass hierin unter der Bezeichnung "spitzer Winkel" insbesondere ein Winkel zu verstehen ist, der verschieden von 90° ist. Bei den zuvor angegebenen bevorzugten Winkelbereichen kann der bereits diskutierte, durch das geneigte Anordnen der Haltestege am Grundkörper der Wärmedämmleiste hervorgerufene Widerhakeneffekt besonders deutlich zur Geltung kommen; dies gilt insbesondere für den Winkelbereich zwischen 40° und 50°.

Besonders bevorzugt ist vorgesehen, dass die Haltestege flexibel mit dem Grundkörper verbunden sind. Durch das Vorsehen einer gewissen Flexibilität der Haltestege relativ zum Grundkörper der Wärmedämmleiste ist es möglich, dass dem Haltestegen nicht nur die Funktion des Fixierens der Wärmedämmleiste im Falzraum, sondern auch die Funktion des Abdichtens des Falzraumes zukommt, falls dies erforderlich ist. Insbesondere kann dadurch das Eindringen von Feuchtigkeit von außen in den Falzraum verhindert werden. Darüber hinaus ist das flexible Anbringen der Haltestege am Grundkörper der Wärmedämmleiste auch insofern von Vorteil, inwiefern ein und dieselbe Wärmedämmleiste für unterschiedliche Rahmenprofile verwendet werden kann, da aufgrund der flexibel angebrachten Haltestege die Dicke der Wärmedämmleiste in einem gewissen Bereich variabel ist und somit unterschiedlich dimensionierte Spalträume geeignet gedämmt werden können, ohne dass die Fixierung und Positionierung der Wärmedämmleiste im Spaltraum negativ beeinflusst wird.

In einer besonders bevorzugten Realisierung, insbesondere im Hinblick auf das flexible Anbringen der Haltestege am Grundkörper der Wärmedämmleiste ist es denkbar, dass die Haltestege aus einem flexiblen Material gebildet sind und somit eine weiche Konsistenz aufweisen. Alternativ oder zusätzlich hierzu ist es ferner denkbar, den Grundkörper, die Haltestege und gegebenenfalls auch das Anschlagelement einstückig auszubilden, wobei vorzugsweise hier ein Polyethylenmaterial, insbesondere ein Polyethylenschaum zum Einsatz kommt. Selbstverständlich sind hierfür aber auch andere geeignete Materialien denkbar.

Alternativ zu der einstückigen Ausbildung des Grundkörpers und der Haltestege ist es allerdings auch denkbar, dass der Grundkörper und die Haltestege jeweils aus unterschiedlichen Materialien, insbesondere Kunststoffmaterialen gebildet und durch Koextrusion verbunden sind. Insbesondere wäre es hierbei denkbar, dass der Grundkörper aus einem relativ starren Material gebildet ist und somit eine relativ harte Konsistenz aufweist, wohingegen die Haltestege aus einem vergleichsweise weichen Material und somit entsprechend formfedernd ausgebildet sind. Dies ist insbesondere im Hinblick auf die zur Fixierung der Wärmedämmleistung erforderliche Abstützung der Haltestege an der Seitenfläche des Flächenelements bzw. am Anlegesteg des Rahmenprofils von Vorteil. Beim Einsetzen der Wärmedämmleiste in den Falzraum verformen sich demnach die Haltestege entsprechend, und bilden eine geeignete Vorspannung zum Rückhalten der in den Falzraum eingesetzten Wärmedämmleiste.

Schließlich ist im Hinblick auf das Anschlagelement der Wärmedämmleiste bevorzugt vorgesehen, dass dieses eine im eingesetzten Zustand der Wärmedämmleiste zum Spaltraum zeigende, im wesentlichen parallel zum Flächenelement verlaufende Seite aufweist, die im eingesetzten Zustand der Wärmedämmleiste an die parallel zum Flächenelement verlaufende Anschlagsfläche oder an das Flächenelement selber anstößt. Selbstverständlich sind hier aber auch andere Ausführungsformen denkbar.

Um zu erreichen, dass durch das Ausbilden des Anschlagelements an dem einem Ende des Grundkörpers der Wärmedämmleiste nicht nur das Maß des Einschubes der Wärmedämmleiste in den Spaltraum begrenzt wird, sondern auch verhindert werden kann, dass sich die Wärmedämmleiste wieder aus dem Spaltraum heraus bewegt, wäre es ferner denkbar, am Anschlagelement einen Rückhalteabschnitt vorzusehen, mit dem eine Glasleiste und/oder eine innere Verglasungsdichtung des Rahmenprofils derart zusammenwirkt, um auf die Wärmedämmleiste eine in Richtung des Spaltraumes zeigende Vorspannkraft auszuüben. Selbstverständlich sind aber auch andere Ausführungsformen denkbar, um eine entsprechende Vorspannkraft zum Zurückhalten der Wärmedämmleiste zu erzeugen.

Im folgenden wird anhand der beigefügten Zeichnungen eine bevorzugte Ausführungsform der erfindungsgemäßen Wärmedämmleiste beschrieben.

Es zeigen:
- Fig. 1:: eine perspektivische teilgeschnittene Ansicht eines Fensterrahmens aus dem Stand der Technik mit einer den Spaltraum vollständig auffüllenden Wärmedämmleiste;
- Fig. 2:: eine längsgeschnittene Ansicht eines Fensterrahmens mit einer bevorzugten Ausführungsform der erfindungsgemäßen Wärmedämmleiste, die in den Spaltraum eingeschoben ist; und
- Fig. 3:: die Wärmedämmleiste nach der bevorzugten Ausführungsform in einer Einzeldarstellung.

In Fig. 1 ist eine aus dem Stand der Technik bekannte Lösung für einen Fensterrahmen 100 gezeigt, bei welchem eine Wärmedämmleiste 130 verwendet wird, die annähernd den gesamten Glasfalz 102 ausfüllt, wobei diese Wärmedämmleiste 130 an einem Anlegesteg 125 des Flügelrahmenprofils 120 einerseits und an einer dem Flügelrahmenprofil 120 zugewandten Seitenfläche 104 der Isolierglasscheibe 101 andererseits anliegt, um somit im Glasfalz 102 eine Wärmedämmung zu bewirken.

In Fig. 2 ist in einer längsgeschnittenen Darstellung eine bevorzugte Ausführungsform der erfindungsgemäßen Wärmedämmleiste 13 gezeigt, die in den Glasfalz 102 eines Flügelrahmensystems 120 eines Fensters 100 eingesetzt ist. Im Einzelnen ist in Fig. 2 in längsgeschnittener Darstellung ein Fenster 100 mit einer Isolierglasscheibe 101 und einem entsprechenden aus dem Flügelrahmensystem 120 und dem Blendrahmensystem 110 bestehenden Rahmen gezeigt, dessen einzelne Rahmenprofile 110 und 120 als wärmegedämmte Aluminium-Verbundprofile ausgebildet sind, die jeweils aus einer mit der Bezugsziffern "111" bzw. "121" bezeichneten Außenschale und einer mit der Bezugsziffer "112" bzw. "122" bezeichneten Innenschale aus Leichtmetall bestehen. Zur Herabsetzung der Wärmeleitfähigkeit sind die jeweiligen Außenschalen 111 bzw. 112 und Innenschalen 112 und 122 des Blendrahmens 110 und des Flügelrahmens 120 über entsprechende Isolierstege 115 bzw. 125 aus Kunststoff schubfest miteinander verbunden, wobei diese Isolierstege 115 bzw. 125 in entsprechende Nuten der jeweiligen Außenschalen 111 bzw. 121 und der jeweiligen Innenschalen 112 bzw. 122 eingreifen und diese fest miteinander verbinden.

Der zur Isolierglasscheibe 101 weisende Bereich zwischen der Außenschale 121 des Flügelrahmens 120, der Innenschale 122 des Flügelrahmens 120 und dem der Isolierglasscheibe 101 zugewandten Isolierprofil 125 des Flügelrahmens 120 bildet den Glasfalz 102 aus, der die Scheibe 101 vollständig umläuft, was allerdings in der in Fig. 2 gewählten längsgeschnittenen Ansicht nicht zu erkennen ist. Im Einzelnen ist der Glasfalz 102 bei der in Fig. 2 gezeigten Ausführungsform zwischen einer an einem Spaltraum 102' angrenzenden Seitenfläche 104 des in das Flügelrahmenprofil 120 eingesetzten Flächenelements 101 (Isolierglasscheibe) und einem von der Seitenfläche 104 des Flächenelements 101 gegenüberliegend beabstandeten Anlegesteg 125 des Flügelrahmenprofils 120 gebildet.

Um eine möglichst optimale Wärmedämmung des Glasfalzes 102 zu erreichen, ist in den Spaltraum 102' zwischen der Seitenfläche 104 des Flächenelements 101 und dem Anlegesteg 125 des Flügelrahmenprofils 120 eine Wärmedämmleiste 13 gemäß einer bevorzugten Ausführungsform der Erfindung eingeschoben. Diese Wärmedämmleiste 13 ist in Fig. 3 in einer Einzeldarstellung gezeigt.

Die Wärmedämmleiste 13 gemäß der bevorzugten Ausführungsform der Erfindung weist im eingesetzten Zustand, d.h. in dem in Fig. 2 gezeigten Zustand, bei welchem die Wärmedämmleiste 13 in den Spaltraum 102' eingeschoben ist, einen im wesentlichen parallel zur Seitenfläche 104 des Seitenflächenelements 101 verlaufenden Grundkörper 20 mit einer Vielzahl von ersten und zweiten jeweils vom Grundkörper 20 abstehenden Haltestegen 22 bzw. 24 auf. Tatsächlich nimmt im die Wärmedämmleiste 13 der in Fig. 2 und 3 gezeigten Ausführungsform im Querschnitt die Gestalt einer Kammprofildichtung an.

Dadurch, dass durch das Vorsehen der ersten und zweiten Haltestegen 22 bzw. 24 eine Vielzahl von Zwischenräumen 3 zwischen dem Grundkörper 20 der Wärmedämmleiste 13 einerseits und der Seitenfläche 104 der Isolierglasscheibe 101 bzw. dem Anlegesteg 125 des Flügelrahmenprofils 120 gebildet werden, kann mit der erfindungsgemäßen Lösung eine hinreichende Belüftung und Entwässerung des Glasfalzes 102 sichergestellt werden.

Wie in Fig. 2 und 3 dargestellt, stehen die ersten und zweiten Haltestege 22 bzw. 24 jeweils unter einem spitzen Winkel vom Grundkörper 20 der Wärmedämmleiste 13 ab, wobei in der gezeigten Ausführungsform die jeweiligen Haltestege 22 bzw. 24 in Richtung eines Endes 21 des Grundkörpers 20 geneigt sind, an welchem ein Anschlagelement 26 ausgebildet ist.

Einerseits wirken die jeweiligen Haltestege 22 bzw. 24 mit der Seitenfläche 104 des Flächenelements 101 bzw. mit dem Anlegesteg 125 des Rahmenprofils 120 derart zusammen, dass über diese Haltestege 22 bzw. 24 eine kraftschlüssige Verbindung gebildet und so die Wärmedämmleiste 13 im Spaltraum 102' gehalten wird. Durch das spitzwinklige Anordnen der Haltestege 22 bzw. 24 wird ein Widerhakeneffekt erzielt, wodurch verhindert wird, dass sich die Wärmedämmleiste 13 in entgegengesetzter Richtung zu der in Fig. 2 mit dem Pfeil "S" angedeuteten Einschubrichtung aus dem Falzraum 102' bewegen kann.

Andererseits wird durch das Vorsehen des Anschlagelements 26 an dem einem Ende 21 des Grundkörpers 20 der Wärmedämmleiste 13 bewirkt, dass die Wärmedämmleiste 13 nur bis zu einem gewissen Grad in den Falzraum 102' eingeschoben werden kann. Durch das Zusammenspiel zwischen den Haltestegen 22 bzw. 24 und dem Anschlagelement 26 ist somit sowohl eine sichere Fixierung als auch eine optimale Positionierung der Wärmedämmleiste 13 im Glasfalz 102 bzw. Spaltraum 102' möglich.

In der dargestellten bevorzugten Ausführungsform der erfindungsgemäßen Wärmedämmleiste 13 weist das Anschlagelement 26 ferner eine im eingesetzten Zustand der Wärmedämmleiste 13 zum Spaltraum 102' zeigende, im wesentlichen parallel zum Flächenelement bzw. zur Isolierglasscheibe 101 verlaufende Seitenfläche 27 auf, die in dem in Fig. 2 gezeigten eingesetzten Zustand der Wärmedämmleiste 13 an die im wesentlichen parallel zum Flächenelement 101 verlaufende Anschlagfläche 105 bzw. an das Flächenelement 101 selber anstößt.

Darüber hinaus ist am Anschlagelement 26 ein Rückhalteabschnitt 28 vorgesehen, mit dem eine Glasleiste bzw. eine innere Verglasungsdichtung 103 des Flügelrahmenprofils 120 derart zusammenwirkt, dass auf die Wärmedämmleiste 13 eine in Richtung Spaltraum zeigende Vorspannkraft (d.h. eine in die Einschubrichtung S zeigende Vorspannkraft) ausgeübt wird, was sich ebenfalls im Hinblick auf die Fixierung und Positionierung der Wärmedämmleiste im Spaltraum positiv auswirkt.

Die erfindungsgemäße Lösung erlaubt es, dass die Wärmedämmleiste 13 erst nach der Montage der Isolierglasscheibe 101 in das Rahmenprofil 120 in den Spaltraum 102' eingeschoben werden kann, wobei anschließend, d.h. nach dem Einsetzen der Wärmedämmleiste 13 in den Spaltraum 102', nur noch die gegebenenfalls notwendige Glasleiste bzw. innere Verglasungsdichtung 103 des Flügelrahmenprofils 120 montiert werden muss. Diese Ausführung führt zu einer wesentlichen Vereinfachung bei der Montage des gesamten Fensters 100.

Indem zumindest ein Teil der von dem Grundkörper 20 der Wärmedämmleiste 13 abstehenden Haltestege 22 bzw. 24 aus einem flexiblem Material gebildet sind und somit eine weiche Konsistenz aufweisen und/oder indem zumindest ein Teil der Haltestege 22 bzw. 24 in gewisser Weise flexibel mit dem Grundkörper 20 der Wärmedämmleiste 13 verbunden sind, kann erreicht werden, dass über einen relativ weiten Bereich von unterschiedlich dimensionierten Spalträumen 102' ein und derselbe Wärmedämmleistentyp zum Einsatz kommen kann, ohne dass die Gefahr besteht, dass zwischen den jeweiligen Haltestegen 22 bzw. 24 und der Seitenfläche 104 der Isolierglasscheibe 101 bzw. dem Anlegesteg 125 des Rahmenprofils 120 keine kraftschlüssige Verbindung mehr gebildet wird.

Als bevorzugtes Material für die erfindungsgemäße Wärmedämmleiste 13 kommt ein Polyethylenmaterial, insbesondere Polyethylenschaum in Frage. Wie insbesondere in Fig. 3 dargestellt, sind bei der bevorzugten Ausführungsform der Wärmedämmleiste 13 der Grundkörper 20, die Haltestege 22 bzw. 24 und das Anschlagelement 26 einstückig ausgebildet; selbstverständlich wäre es aber auch denkbar, dass die jeweiligen Komponenten der Wärmedämmleiste 13 separat ausgebildet und anschließend miteinander verbunden werden. Insbesondere wäre es denkbar, dass der Grundkörper 20 und die Haltestege 22 bzw. 24 aus unterschiedlichen Kunststoffmaterialien gebildet sind und anschließend durch Koextrusion verbunden werden. In diesem Zusammenhang sei darauf hingewiesen, dass der Grundkörper 20 beispielsweise aus einem relativ harten Material geformt sein kann, und somit eine verhältnismäßig feste Konsistenz aufweist, während für die Haltestege 22 bzw. 24 ein entsprechendes weiches Material verwendet wird, um somit eine möglichst gute Abdichtung einerseits und ein möglichst optimales Anlegen und Ausbilden einer kraftschlüssigen Verbindung mit dem Rahmenprofil 125 bzw. der Isolierglasscheibe 101 zu ermöglichen.

Wie bereit angedeutet, ist es mit der erfindungsgemäßen Lösung möglich, dass die Wärmedämmleiste 13 erst nach Montage der Isolierglasscheiben 101 im Rahmenprofil 120 eingesetzt wird, wodurch die Montage wesentlich vereinfacht wird. Anschließend ist es lediglich erforderlich, die Glasleiste bzw. innere Verglasungsdichtung 103 einzusetzen.

Die Erfindung ist nicht auf die in Fig. 2 und 3 dargestellte bevorzugte Ausführungsform der Wärmedämmleiste 13 beschränkt. Vielmehr sind jedwede Kombinationen der in den Patentansprüchen angegebene Einzelmerkmalen denkbar. Insbesondere ist der Einsatz der Wärmedämmleiste nicht auf ein Flügelrahmensystem für eine Isolierglasscheibe beschränkt.

### Bezugszeichenliste

- 3: Zwischenraum
- 13: Wärmedämmleiste
- 20: Grundkörper der Wärmedämmleiste
- 21: Ende der Wärmedämmleiste
- 22: erste Haltestege der Wärmedämmleiste
- 24: zweite Haltestege der Wärmedämmleiste
- 26: Anschlagelement der Wärmedämmleiste
- 27: Seitenfläche des Anschlagelements
- 28: Rückhalteabschnitt des Anschlagelements
- 100: Fensterrahmen
- 101: Isolierglasscheibe/Flächenelement
- 102: Glasfalz
- 102': Spaltraum
- 103: Dichtung/Glasfalzleiste
- 104: Seitenfläche der Isolierglasscheibe/des Flächenelements
- 105: Anschlagfläche
- 110: Blendrahmensystem
- 111: Außenschale des Blendrahmensystems
- 112: Innenschale des Blendrahmensystems
- 115: Isoliersteg des Blendrahmensystems
- 120: Flügelrahmensystem
- 121: Außenschale des Flügelrahmensystems
- 122: Innenschale des Flügelrahmensystems
- 125: Isoliersteg/Anlegesteg des Flügelrahmensystems
- 130: Wärmedämmleiste

- S: Einschubrichtung der Wärmedämmleiste

## Patentansprüche

1. Wärmedämmleiste zum Einsetzen in einen Glasfalz (102) an einem Rahmenprofil (110, 120) eines Fensters (100), einer Tür oder einer Fassade, wobei der Glasfalz (102) zwischen einer an einen Spaltraum (102') angrenzenden Seitenfläche (104) eines in das Rahmenprofil (110, 120) eingesetzten Flächenelements (101), insbesondere einer Isolierglasscheibe, und einem von der Seitenfläche (104) des Flächenelements (101) gegenüberliegend beabstandeten Anlegesteg (125) des Rahmenprofils (110, 120) gebildet ist,
**dadurch gekennzeichnet,dass**
die Wärmedämmleiste (13) in den Spaltraum (102') einschiebbar ist, wobei die Wärmedämmleiste (13) einen im eingesetzten Zustand im wesentlichen parallel zur Seitenfläche (104) des Flächenelements (101) verlaufenden Grundkörper (20) mit einer Vielzahl von ersten und zweiten jeweils vom Grundkörper (20) abstehenden Haltestegen (22, 24) aufweist, wobei im eingesetzten Zustand der Wärmedämmleiste (13) die ersten Haltestege (22) einerseits und die zweiten Haltestege (24) andererseits derart mit der Seitenfläche (104) des Flächenelements (101) bzw. mit dem Anlegesteg (125) des Rahmenprofils (110, 120) zusammenwirken, dass mit den jeweiligen Haltestegen (22, 24) eine kraftschlüssige Verbindung gebildet und so die Wärmedämmleiste (13) im Spaltraum (102') gehalten wird, und
wobei die Wärmedämmleiste (13) ferner an einem Ende (21) des Grundkörpers (20) ein Anschlagelement (26) aufweist, welches im eingesetzten Zustand der Wärmedämmleiste (13) außerhalb des Spaltraumes (102') liegt und an einer parallel zum Flächenelement (101) verlaufenden Anschlagfläche (105) oder an das Flächenelement (101) selber anstößt, und somit die Wärmedämmleiste (13) im Spaltraum (102') positioniert.

2. Wärmedämmleiste nach Anspruch 1, wobei
die ersten und zweiten Haltestege (22, 24) unter einem spitzen Winkel vom Grundkörper (20) der Wärmedämmleiste (13) abstehen, wobei die jeweiligen Haltestege (22, 24) in Richtung des einen Endes (21) des Grundkörpers (20) geneigt sind, am welchem das Anschlagelement (26) ausgebildet ist.

3. Wärmedämmleiste nach Anspruch 1 oder 2, wobei
die ersten und zweiten Haltestege (22, 24) vom Grundkörper (20) der Wärmedämmleiste (13) spitzwinklig, insbesondere in einem Winkelbereich zwischen 10° bis 80°, vorzugsweise in einem Winkelbereich zwischen 30° bis 60°, und noch bevorzugter in einem Winkelbereich zwischen 40° und 50° abstehen.

4. Wärmedämmleiste nach einem der vorhergehenden Ansprüche, wobei
die Haltestege (22, 24) flexibel mit dem Grundkörper (20) der Wärmedämmleiste (13) verbunden sind.

5. Wärmedämmleiste nach einem der vorhergehenden Ansprüche, wobei
der Grundkörper (20), die Haltestege (22, 24) und das Anschlagelement (26) einstückig ausgebildet sind, vorzugsweise aus einem Polyethylenmaterial wie etwa Polyethylenschaum.

6. Wärmedämmleiste nach einem der Ansprüche 1 bis 4, wobei
der Grundkörper (10) und die Haltestege (22, 24) aus unterschiedlichen Kunststoffmaterialien gebildet und durch Koextrusion verbunden sind.

7. Wärmedämmleiste nach einem der vorhergehenden Ansprüche, wobei
die Haltestege (22, 24) aus einem flexiblen Material gebildet sind und eine weiche Konsistenz aufweisen.

8. Wärmedämmleiste nach einem der vorhergehenden Ansprüche, wobei
das Anschlagelement (26) eine im eingesetzten Zustand der Wärmedämmleiste (13) zum Spaltraum (102') zeigende, parallel zum Flächenelement (101) verlaufende Seitenfläche (27) aufweist, die im eingesetzten Zustand der Wärmedämmleiste (13) an die parallel zum Flächenelement (101) verlaufende Anschlagfläche (105) oder an das Flächenelement (101) selber anstößt.

9. Wärmedämmleiste nach einem der vorhergehenden Ansprüche, insbesondere nach Anspruch 8, wobei
das Anschlagelement (26) einen Rückhalteabschnitt (28) aufweist, mit dem eine Glasleiste und/oder eine innere Verglasungsdichtung (103) des Rahmenprofils (110, 120) derart zusammenwirkt, dass auf die Wärmedämmleiste (13) eine in Richtung Spaltraum (102') zeigende Vorspannkraft ausgeübt wird.

## Geänderte Patentansprüche

### Geänderte Patentansprüche gemäss Regel 137(2) EPÜ.

**1.** Fenster-, Tür- oder Fassadenkonstruktion mit einem Rahmenprofil (110, 120), mit einem in das Rahmenprofil (110, 120) eingesetzten Flächenelement (101), insbesondere Isolierglasscheibe, und mit einer Wärmedämmleiste (13), wobei das Rahmenprofil (110, 120) einen Anlegesteg (125) aufweist, welcher derart von einer Seitenfläche (104) des Flächenelements (101) gegenüberliegend beabstandet ist, dass zwischen der Seitenfläche (104) des Flächenelements (101) und dem Anlegesteg (125) ein Spaltraum (102') gebildet ist,
**dadurch gekennzeichnet,dass**
die Wärmedämmleiste (13) in den Spaltraum (102') eingeschoben oder einschiebbar ist, wobei die Wärmedämmleiste (13) einen im eingesetzten Zustand im wesentlichen parallel zur Seitenfläche (104) des Flächenelements (101) verlaufenden Grundkörper (20) mit einer Vielzahl von ersten und zweiten jeweils vom Grundkörper (20) abstehenden Haltestegen (22, 24) aufweist, wobei im eingesetzten Zustand der Wärmedämmleiste (13) die ersten Haltestege (22) einerseits und die zweiten Haltestege (24) andererseits derart mit der Seitenfläche (104) des Flächenelements (101) bzw. mit dem Anlegesteg (125) des Rahmenprofils (110, 120) zusarnmenwirken, dass mit den jeweiligen Haltestegen (22, 24) eine kraftschlüssige Verbindung gebildet und so die Wärmedämmleiste (13) im Spaltraum (102') gehalten wird, und
wobei die Wärmedämmleiste (13) ferner an einem Ende (21) des Grundkörpers (20) ein Anschlagelement (26) aufweist, welches im eingesetzten Zustand der Wärmedämmleiste (13) außerhalb des Spaltraumes (102') liegt und an einer parallel zum Flächenelement (101) verlaufenden Anschlagfläche (105) oder an das Flächenelement (101) selber anstößt, und somit die Wärmedämmleiste (13) im Spaltraum (102') positioniert.

**2.** Fenster-, Tür- oder Fassadenkonstruktion nach Anspruch 1, wobei
die ersten und zweiten Haltestege (22, 24) unter einem spitzen Winkel vom Grundkörper (20) der Wärmedämmleiste (13) abstehen, wobei die jeweiligen Haltestege (22, 24) in Richtung des einen Endes (21) des Grundkörpers (20) geneigt sind, am welchem das Anschlagelement (26) ausgebildet ist.

**3.** Fenstex-, Tür- oder Fassadenkonstruktion nach Anspruch 1 oder 2, wobei
die ersten und zweiten Haltestege (22, 24) vom Grundkörper (20) der Wärmedämmleiste (13) spitzwinklig, insbesondere in einem Winkelbereich zwischen 10° bis 80°, vorzugsweise in einem Winkelbereich zwischen 30° bis 60°, und noch bevorzugter in einem Winkelbereich zwischen 40° und 5D° abstehen.

**4.** Fenster-, Tür- oder Fassadenkonstruktion nach einem der vorhergehenden Ansprüche, wobei die Haltestege (22, 24) flexibel mit dem Grundkörper (20) der Wärmedämmleiste (13) verbunden sind.

**5.** Fenster-, Tür- oder Fassadenkonstruktion nach einem der vorhergehenden Ansprüche, wobei der Grundkörper (20), die Haltestege (22, 24) und das Anschlagelement (26) einstückig ausgebildet sind, vorzugsweise aus einem Polyethylenmaterial wie etwa Polyethylenschaum.

**6.** Fenster-, Tür- oder Fassadenkonstruktion nach einem der Ansprüche 1 bis 4, wobei der Grundkörper (10) und die Haltestege (22, 24) aus unterschiedlichen Kunststoffmaterialien gebildet und durch Koextrusion verbunden sind.

**7.** Fenster-, Tür- oder Fassadenkonstruktion nach einem der vorhergehenden Ansprüche, wobei die Haltestege (22, 24) aus einem flexiblen Material gebildet sind und eine weiche Konsistenz aufweisen.

**8.** Fenster-, Tür- oder Fassadenkonstruktion nach einem der vorhergehenden Ansprüche, wobei das Anschlagelement (26) eine im eingesetzten Zustand der Wärmedämmleiste (13) zum Spaltraum (102') zeigende, parallel zum Flächenelement (101) verlaufende Seitenfläche (27) aufweist, die im eingesetzten Zustand der Wärmedämmleiste (13) an die parallel zum Flächenelement (101) verlaufende Anschlagfläche (105) oder an das Flächenelement (101) selber anstößt.

**9.** Fenster-, Tür- oder Fassadenkonstruktion nach einem der vorhergehenden Ansprüche, insbesondere nach Anspruch 8, wobei das Anschlagelement (26) einen Rückhalteabschnitt (28) aufweist, mit dem eine Glasleiste und/oder eine innere Verglasungsdichtung (103) des Rahmenprofils (110, 120) derart zusammenwirkt, dass auf die Wärmedämmleiste (13) eine in Richtung Spaltraum (102') zeigende Vorspannkraft ausgeübt wird.
